# EUROPÄISCHE PATENTSCHRIFT

(11) **EP 1 097 001 B1**
(45) Veröffentlichungstag und Bekanntmachung des Hinweises auf die Patenterteilung: **15.11.2006**
(21) Anmeldenummer: 00906376.9
(22) Anmeldetag: 26.02.2000
(51) Int. Cl.: B04B 15/02, B04B 1/14

(54) **ZENTRIFUGE UND VERFAHREN ZU DEREN BETRIEB**
CENTRIFUGE AND METHOD FOR OPERATING THE SAME
CENTRIFUGEUSE ET PROCEDE POUR LA FAIRE FONCTIONNER

(30) Priorität: 14.05.1999 DE 19922237
(43) Veröffentlichungstag der Anmeldung: 09.05.2001
(73) Patentinhaber: Westfalia Separator AG, 59302 Oelde (DE)
(72) Erfinder: MACKEL, Wilfried, D-59302 Oelde (DE)
(74) Vertreter: Specht, Peter
(86) Internationale Anmeldenummer: PCT/EP2000/001607
(87) Internationale Veröffentlichungsnummer: WO 2000/069567

(56) Entgegenhaltungen:
- DE-A- 2 631 110
- DE-A- 2 822 478
- DE-B- 1 062 631
- DE-C- 617 703
- FR-A- 1 598 924

## Beschreibung

Die Erfindung betrifft eine Zentrifuge, die folgendes aufweist:
eine Schleudertrommel, ein in die Schleudertrommel mündendes Zulaufrohr zur Zuleitung eines Schleudergutes in die Schleudertrommel und eine Einrichtung zur Kühlung der Schleudertrommel. Die Erfindung betrifft ferner ein Verfahren zum Betreiben einer erfindungsgemäßen Zentrifuge.

Eine gattungsgemäße Zentrifuge ist aus der DE OS 26 31 110 bekannt. Diese Schrift zeigt eine Zentrifuge mit einer zylindrischen, vollwandigen Schleudertrommel, deren Mantel mittels eines im Feststoffraum angeordneten Einsatzes durch ein im Kreislauf geführtes Kühlmedium kontinuierlich kühlbar ist, wobei sich der Einsatz an mehreren Stellen im Trommelmantel abstützt und gegenüber dem Trennraum der Trommel abdichtend geführt ist.

Dieses Kühlsystem ist zwar an sich gut funktionsfähig. Problematisch ist aber der zur Erreichung einer Kühlung der Schleudertrommel erforderliche konstruktive Aufwand, welcher die Herstellung der Zentrifuge gerade bei geringeren Kühlanforderungen zu stark verteuert.

Die DE PS 24 23 319 zeigt eine Zentrifuge mit einer zylindrischen, vollwandigen Schleudertrommel, deren Mantel durch ein im Kreislauf geführtes erstes Kühlmedium kontinuierlich kühlbar ist, wobei dieses Kühlmedium den Trommelmantel an einer radial außenliegenden Stelle verläßt und gegen einen gestellfesten, die Trommel umgebenden Mantel geschleudert wird. Der gestellfeste Mantel ist wiederum zusätzlich fortlaufend durch ein zweites Kühlmedium kühlbar. Auch dieses Kühlsystem hat sich an sich bewährt, verteuert aber ebenfalls die Herstellung der Zentrifuge bei geringeren Kühlanforderungen zu stark.

Die Erfindung zielt ausgehend von diesem Stand der Technik darauf ab, eine Zentrifuge und ein Verfahren zum Betreiben der Zentrifuge zu schaffen, mit welchen bei geringem konstruktivem Aufwand eine Kühlung der Zentrifuge realisierbar ist.

Die Kühlung soll insbesondere auch für den Einsatz bei Zentrifugen mit einem automatischen Öffnungs- und Schließmechanismus einsetzbar sein.

Die Erfindung erreicht dieses Ziel durch die Gegenstände der Ansprüche 1 und 11. Danach ist die Kühleinrichtung in einen mit einem Steuerfluid betätigbaren Öffnungs- und Schließmechanismus der Schleudertrommel integriert, wobei das Steuerfluid derart gekühlt wird, daß es als Kühlmedium wirkt. Die Erfindung nutzt damit auf überraschende Weise den Öffnungs- und/oder Schließmechanismus der Schleudertrommel auch als Kühleinrichtung. Eine separate Kühleinrichtung ist nicht mehr erforderlich.

Besonders vorteilhaft läßt sich eine Kühlwirkung dadurch erzielen, daß der Öffnungs- und/oder Schließmechanismus während des Schleuderbetriebes der Zentrifuge mit einer ersten Sterilluft-Durchströmrate und während eines Öffnens eines Kolbenschiebers mit einer zweiten Sterilluft-Durchströmrate beaufschlagt wird, welche größer ist als die erste Durchströmrate. Die erste Durchströmrate erzielt eine Kühlwirkung, verschiebt den Kolbenschieber aber noch nicht. Dieses Verschieben wird vielmehr erst mit der zweiten Durchströmrate realisiert.

Besonders vorzugsweise wird als Steuerfluid gekühlte Sterilluft verwendet, da diese preisgünstig und besonders unkompliziert handhabbar ist. Alternativ sind auch andere gasförmige Medien auswählbar.

Aus der DE 28 22 478 ist eine Zentrifuge bekannt, die eine Zentrifuge mit einer Schleudertrommel umfaßt, die einen Kolbenschieber aufweist, dem eine Schließkammer zugeordnet ist, welche über Kanäle in einer Spindel mit einem Hydrauliksystem verbunden ist. Der Einlauf des Produktes erfolgt über ein zentrales Zulaufrohr von oben. Die Spindel befindet sich an der Unterseite der Schleudertrommel. Diese Konstruktion hat sich an sich bewährt, sie stößt jedoch an ihre Grenzen, wenn der Produktbereich aus Hygienegründen vom Antriebsbereich der Zentrifuge und den Steuerelementen des Antriebs sowie den Steuerelementen der Steuerfluidzufuhr außerhalb der Trommel (Ventile usw.) getrennt liegen soll.

An dieser Stelle setzt die Erfindung bei dem weiteren Gedanken an, den Zuführkanal für das Steuerfluid direkt dem Zulaufrohr für das Schleudergut zuzuordnen. Da die Steuerfluidzuleitung und die Schleudergutzuleitung somit gemeinsam in die Schleudertrommel geführt werden und vorzugsweise auch direkt nebeneinander verlaufen, kann eine konstruktiv getrennte Zuleitung des Steuerfluides vermieden werden.

Die Erfindung eignet sich insbesondere für eine Zentrifuge, bei welcher die Schleudertrommel an einem Zentrifugenrahmen hängt, wobei das Zulaufrohr für das Schleudergut und der Zuführkanal für das Steuerfluid gemeinsam von oben in die Schleudertrommel gerührt sind. Bei Zentrifugen mit hängenden Schleudertrommeln ist eine separate Zuleitung des Steuerfluides von unten in die Trommel nicht praktikabel, da es nötig sein kann, die bei dem Trennungsvorgang abseparierten Feststoffe unterhalb der Trommel in einem sterilen Behälter zu sammeln. Dies wird durch die Steuerfluidzufuhr "von oben" deutlich vereinfacht.

Nach einem besonders bevorzugten Ausführungsbeispiel der Erfindung wird am Zulaufrohr eine Doppelwandung ausgebildet, wobei beispielsweise der innenliegende Rohrabschnitt zur Zuleitung des Schleudergutes dient und der konisch außen liegende Rohrabschnitt als Zuleitung für das Steuerfluid. Ein doppelwandiges Rohr ist besonders platzsparend. Zudem wird das innenliegende Schleudergut-Zuleitungsrohr auf einfachste Weise von dem Fluid im äußeren Rohrbereich gekühlt. Ein weiterer vorteil dieser Lösung ist darin zu sehen, daß eine separate Steuerluftzuleitungseinrichtung nach Art einer Spindel vermieden wird.

Vorzugsweise dient die Steuerluftzufuhr auch dazu, einen verschieblichen Kolbenschieber zum Öffnen und Schließen von Feststoff-Austragsöffnungen in der Schleudertrommel zu betätigen. Dabei grenzen an den Kolbenschieber eine Öffnungskammer und eine Schließkammer an. Durch Druckbeaufschlagung mit dem Steuerfluid wird der Kolbenschieber bewegt, wobei es auch möglich ist, den Kolbenschieber federgespannt in einer seiner Arbeitsstellungen zu halten und ihn in die jeweils andere Arbeitsstellung durch Druckaufbau in der entsprechenden Steuerkammer zu bewegen.

Besonders bevorzugt wird nach einer weiteren Variante der Erfindung durch eine Austrittsöffnung in der Trommelwandung das Steuer- und Kühlmedium in einen Feststoff-Sammelbehälter geleitet, um derart sowohl die gesammelten Feststoffe als vorzugsweise auch die rotierende Trommel an sich, an der durch Rotation der Trommel Reibungswärme entsteht, zu kühlen. Der Steuerdruck kann dabei so gewählt werden, daß die entsprechende Arbeitsstellung trotz der "Leckage" durch die Austrittsöffnung beibehalten wird.

Die Öffnung in der Trommelwandung kann auch zur Ableitung eines in die Steuerfluidwege der Zentrifuge geleiteten Reinigungsmediums genutzt werden.

Zusammengefaßt realisiert die Erfindung auch einen platzsparenden, automatischen Öffnungs- und/oder Schließmechanismus, der auch zur Kühlung nutzbar ist.

Weitere vorteilhafte Ausführungsformen der Erfindung sind den übrigen Unteransprüchen zu entnehmen.

Nachfolgend wird die Erfindung anhand eines Ausführungsbeispiels unter Bezug auf die Zeichnung näher beschrieben. Es zeigt:
- Fig. 1: eine Schnittansicht einer erfindungsgemäßen Zentrifuge mit einem Kolbenschieber, der im linken Abschnitt der Zeichnung in seiner Öffnungsstellung und im rechten Abschnitt in seiner Schließstellung dargestellt ist.

Angemerkt sei, daß sich die nachfolgend verwendeten Begriffe wie "unten", "oben" auf eine Zentrifuge beziehen, bei welcher das Zulaufrohr im wesentlichen senkrecht ausgerichtet ist und die Schleudertrommel unten an einem Zentrifugenrahmen hängt. Diese Begriffe sollen jedoch in keiner Weise beschränkend gewertet werden.

Fig. 1 zeigt eine als Separator ausgebildete Zentrifuge, die in an sich bekannter Weise eine (hier nur ansatzweise dargestellte, nach unten hin angesetzte) Schleudertrommel 2 zur Auftrennung eines Schleudergutes in verschiedene Komponenten aufweist. Das Schleudergut bzw. die Schleuderflüssigkeit wird von oben nach unten durch ein zentrales Zulaufrohr 4 in die Schleudertrommel 2 geleitet.

Die Schleudertrommel 2 ist an einem Zentrifugenrahmen 6 mit einem unteren Rahmenansatz 8 aufgehängt. Der Antriebsabschnitt 10 der Zentrifuge ― welcher in an sich bekannter Weise ausgebildet werden kann und daher hier nicht detailliert dargestellt wird ― wird oberhalb der Schleudertrommel 2 im und/oder am Zentrifugenrahmen 6 angeordnet und ist über einen ― hier ebenfalls nicht detailliert dargestellten - Dichtabschnitt 12 im Rahmenansatz 8 gegen die Schleudertrommel 2 abgedichtet. Die Schleudertrommel 2 ist damit von ihrem Antriebsanschnitt nebst dessen Steuerelementen baulich klar getrennt.

An das untere Ende des Rahmenansatzes 8 ist ein Behälterdeckel 14 angeflanscht, welcher mittig vom Zulaufrohr 4 durchsetzt wird. Der Behälterdeckel 14 weist eine im wesentlichen radial ausgebildete Bohrung 16 auf, welche als Ableitungskanal für eine mittels einer Schälscheibe 18 aus einer Schälkammer 20 abgeleitete Flüssigkeitsphase aus der Schleudertrommel 2 dient. Die Bohrung 16 mündet in einem Ablaufrohr 22.

An den Behälterdeckel 14 ist ein die Schleudertrommel 2 in ihrem oberen Bereich umgebender oberer Behältermantel 24 angeformt, der als oberer Abschluß eines kegeligen Behälters 26 zur Feststoffaufnahme dient, wobei der untere Abschnitt 28 des Behälters nach unten hin von der Zentrifuge abnehmbar ist und in einem Behälterrahmen 30 steht.

Die eigentliche Schleudertrommel 2 weist einen das Zulaufrohr 4 umgebenden ― in der Praxis vorzugweise mehrteilig realisierten und hier vereinfacht einstückig dargestellten -Verteiler 32 mit einem außen an den Verteiler 32 angesetzten Tellerpaket 34 auf. Das Tellerpaket 34 befindet sich in einem nach oben und unten hin konisch verengenden Schleuderraum 36, der nach oben hin von einem konisch geformten Trommeldeckel 38 und nach unten hin von einem unten an den Verteiler 32 angeformten, konisch verlaufenden Schleuderraumboden 40 begrenzt wird. Der Trommeldeckel 38 ist in ein Tommelunterteil 42 eingesetzt und im Trommelunterteil 42 mit einem Verschlußring 44 verschraubt.

Zwischen dem Schleuderraumboden 40 und der unteren Gehäusewandung des Trommelunterteiles 42 ist ein verschieblich geführter, ringförmiger Kolbenschieber 46 mit einem im wesentlichen L-förmigen Wandungsquerschnitt angeordnet, an den nach oben hin eine Öffnungskammer 48 und nach unten hin eine Schließkammer 50 angrenzt. Als unterer Schließkammerboden 52 dient die untere Wandung des Trommelunterteiles 42. Zwischen der unteren Wandung des Kolbenschiebers 46 und dem Schließkammerboden 52 - also in der Schließkammer 50 - sind Schließfedern 54 angeordnet, welche den Kolbenschieber 46 in seiner Schließstellung halten, in welcher er die Feststoff-Austrittsöffnungen 56 im äußeren Mantel der Trommelunterteiles 42 verschließt (rechter Teil der Fig. 1).

Die Öffnungskammer 48 ist zwischen dem Kolbenschieber 46 und der unteren Wandung des Verteilers 32 bzw. dem Schleuderraumboden 40 ausgebildet. Die Steuerfluidzufuhr in die Öffnungskammer 48 erfolgt über eine Steuerfluid-Zuleitung 58 im Verteiler 32.

Die Steuerfluid-Zuleitung 58 mündet in einem das Zulaufrohr 4 umgebenden, ringförmigen Zuführkanal 60 zwischen der Innenwandung des Verteilers 32 und dem in den Verteiler 32 eingesetzten Zulaufrohr 4. Die Innenwandung des Verteilers 32 und die Wandung des Zulaufrohres 4 bilden dabei eine Art "Rohr mit Doppelwandung" aus, wobei der eigentliche Zuführkanal 60 für das Steuerfluid das Zulaufrohr 4 für das Schleudergut konzentrisch umgibt.

Oberhalb des oberen Endbereiches des Zentrifugenrahmens 6 ermöglicht ein axialer Anschluß 62 die Zuleitung des Schleudergutes in das Zulaufrohr 4. Ein radial nach außen gerichteter Anschluß 64 dient zur Zuleitung des Steuerfluides ― insbe-sondere die Zufuhr von steriler Steuerluft ― in den das Zulaufrohr umgebenden Zuführkanal 60.

Die Funktion der Zentrifuge der Fig. 1 ist wie folgt.

Die Zuleitung des Schleudergutes erfolgt durch den Anschluß 62 und das Zulaufrohr 4 sowie durch die Axialbohrung 66 des Verteilers 32 und eine hier im wesentlichen radial verlaufende Bohrung 68 im Schleuderraumboden 40 in den Schleuderraum 36. Feststoffe werden aus dem Schleuderraum 36 durch die Öffnungen 56 ausgetragen, flüssige Phasen durch die Schälkammer 20 mit der Schälscheibe 18.

Steuerluft (oder ein anderes Gas) wird als Steuerfluid durch den Anschluß 64 in den das Zulaufrohr 4 konzentrisch umgebenden Zuführkanal 60 geleitet. Von dort strömt die Steuerluft in die Steuerfluidzuleitung 58 und von dort in die Öffnungskammer 48. Dadurch wird bei entsprechendem großem Druckkaufbau in der Öffnungskammer 48 der Kolbenschieber 46 gegen die Federkraft der Schließfedern 54 nach unten gedrückt, was die Feststoff-Austrittsöffnungen 56 öffnet (linker Abschnitt der Fig. 1). Eine Absenkung des Druckes in der Öffnungskammer 48 resultiert dagegen aufgrund der Federkraft der Schließfedern 54 in einem Verschieben des Kolbenschiebers 46 nach oben, was die Feststoff-Austrittsöffnungen 56 wieder verschließt.

Da der Kolbenschieber 46 und die Außenwandung der Schleudertrommel 2 Durchgangsbohrungen 70, 72 aufweisen, welche in einer der Arbeitsstellungen des Kolbenschiebers miteinander in Wirkverbindung stehen und mit einem Stopfen 74 verschließbar sind, ergibt sich nach dem Entfernen des Stopfens eine einfache Möglichkeit zur Reinigung der Steuerfluidwege (40, 58, 48) sowie weiterer Zentrifugenelemente z.B. mit einer Spülflüssigkeit oder einem Spülgas, beispielsweise zur besonders unkomplizierten Durchführung eines CP- (Cleaning in Place) Vorganges. Die Bohrungen können auch düsenartig so ausgelegt sein, daß durch Austritt des gekühlten Steuerfluides in den Behälter 26 eine Kühlung der gesammelten Feststoffe sowie der Trommel erfolgt.

Die Kühlwirkung wird dadurch erzielt, daß als Steuerfluid gekühlte Sterilluft verwendet wird. Während des Schleuderbetriebes werden die Kanäle 58, 60, 48 des Öffnungs- und Schließmechanismus mit einer ersten Sterilluft-Durchströmrate beaufschlagt. Diese erste Durchströmrate erzielt eine Kühlwirkung, verschiebt den Kolbenschieber aber noch nicht. Dieses Verschieben wird vielmehr erst mit einer deutlich höheren, zweiten Durchströmrate realisiert.

### Bezugszeichen

- Schleudertrommel: 2
- Zulaufrohr: 4
- Zentrifugenrahmen: 6
- Rahmenansatz: 8
- Antriebsabschnitt: 10
- Dichtabschnitt: 12
- Behälterdeckel: 14
- Bohrung: 16
- Schälscheibe: 18
- Schälkammer: 20
- Ablaufrohr: 22
- Behältermantel: 24
- Behälter: 26
- unterer Behälterabschnitt: 28
- Behälterrahmen: 30
- Verteiler: 32
- Tellerpaket: 34
- Schleuderraum: 36
- Trommeldeckel: 38
- Schleuderraumboden: 40
- Tommelunterteil: 42
- Verschlußring: 44
- Kolbenschieber: 46
- Öffnungskammer: 48
- Schließkammer: 50
- Schließkammerboden: 52
- Schließfedern: 54
- Feststoff-Austrittsöffnungen: 56
- Steuerfluidzuleitung: 58
- Zuführkanal: 60
- axialer Anschluß: 62
- radialer Anschluß: 64
- Axialbohrung: 66
- Radialbohrung: 68
- Durchgangsbohrungen: 70, 72
- Stopfen: 74

## Patentansprüche

1. Zentrifuge, die folgendes aufweist:
a) eine Schleudertrommel (2),
b) ein in die Schleudertrommel (2) mündendes Zulaufrohr (4) zur Zuleitung eines Schleudergutes in die Schleudertrommel (2),
c) eine Einrichtung zur Kühlung der Schleudertrommel,
**dadurch gekennzeichnet, daß**
d) die Kühleinrichtung in einen mit einem Steuerfluid betätigbaren Öffnungs- und/oder Schließmechanismus der Schleudertrommel (2) integriert ist, wobei das Steuerfluid derart gekühlt ist, daß es als Kühlmedium wirkt.

2. Zentrifuge nach Anspruch 1, **dadurch gekennzeichnet, daß** das Steuerfluid ein gekühltes gasförmiges Medium ist.

3. Zentrifuge nach Anspruch 2, **dadurch gekennzeichnet, daß** das Steuerfluid gekühlte Sterilluft ist.

4. Zentrifuge nach Anspruch 1, 2 oder 3, **dadurch gekennzeichnet, daß** der Öffnungs- und/oder Schließabschnitt der Schleudertrommel (2) einen Zuführkanal (60) für das Steuerfluid aufweist, welcher direkt dem Zulaufrohr (4) für das Schleudergut zugeordnet ist.

5. Zentrifuge nach einem der vorstehenden Ansprüche, **dadurch gekennzeichnet, daß** die Schleudertrommel (2) an einem Zentrifugenrahmen (8) hängt, wobei das Zulaufrohr (4) für das Schleudergut und der Zuführkanal (2) für das Steuerfluid gemeinsam von oben in die Schleudertrommel geführt sind.

6. Zentrifuge nach Anspruch 1, 2 oder 3, **dadurch gekennzeichnet, daß** am Zulaufrohr (4) eine äußere und eine innere Rohrwandung ausgebildet sind.

7. Zentrifuge nach Anspruch 4, **dadurch gekennzeichnet, daß** der Ring-Zwischenraum zwischen der äußeren und der inneren Rohrwandung als Zuführkanal (60) für das Steuerfluid dient.

8. Zentrifuge nach einem der vorstehenden Ansprüche, **dadurch gekennzeichnet, daß** der Öffnungs- und/oder Schließmechanismus der Schleudertrommel (2) einen verschieblichen Kolbenschieber (46) zum Öffnen und Schließen von Feststoff-Austragsöffnungen (56) in der Schleudertrommel nebst einer Öffnungskammer (48) und einer Schließkammer (50) sowie Zuleitungen zu diesen Kammern umfaßt.

9. Zentrifuge nach einem der vorstehenden Ansprüche, **dadurch gekennzeichnet, daß** zwischen dem Zuführkanal (60) und der Öffnungskammer (58) eine Steuerfluidzuleitung (48) in einem Verteiler (32) der Schleudertrommel (2) ausgebildet ist.

10. Zentrifuge nach einem der vorstehenden Ansprüche, **dadurch gekennzeichnet, daß** der Kolbenschieber (46) und/oder die Außenwandung der Schleudertrommel (2) Durchgangsbohrungen (70, 72) aufweisen, welche vorzugsweise in einer der Arbeitsstellungen des Kolbenschiebers (46) miteinander in Wirkverbindung stehen und verschließbar sind.

11. Verfahren zum Betreiben einer Zentrifuge nach einem der vorstehenden Ansprüche, **dadurch gekennzeichnet, daß** durch den Öffnungs- und/oder Schließmechanismus ein Kühlmedium zum Kühlen der Zentrifuge geleitet wird.

12. Verfahren nach Anspruch 11, **dadurch gekennzeichnet, daß** als Kühlmedium ein gekühltes Steuerfluid verwendet wird.

13. Verfahren nach Anspruch 11 oder 12, **dadurch gekennzeichnet, daß** als kombiniertes Steuerfluid und Kühlmedium ein gekühltes gasförmiges Medium verwendet wird.

14. Verfahren nach Anspruch 13, **dadurch gekennzeichnet, daß** als gasförmiges Medium Sterilluft verwendet wird.

15. Verfahren nach einem der vorstehenden Ansprüche, **dadurch gekennzeichnet, daß** der Öffnungs- und/oder Schließmechanismus während des Schleuderbetriebes der Zentrifuge mit einem ersten Steuerfluid-Volumenstrom und während eines Öffnens des Kolbenschiebers mit einem zweiten Steuerfluid-Volumenstrom beaufschlagt wird, der größer ist als der erste Volumenstrom.

16. Verfahren nach einem der vorstehenden Ansprüche, **dadurch gekennzeichnet, daß** eine Reinigung von Steuerfluidwegen (40, 58, 48) und/oder weiteren Zentrifugenelementen mittels Durchleitung einer Spülflüssigkeit oder eines Spülgases durch die Steuerfluidwege erfolgt.

17. Verfahren nach einem der vorstehenden Ansprüche, **dadurch gekennzeichnet, daß** durch eine Austrittsöffnung in der Trommelwandung das Steuer- und Kühlmedium in einen Feststoff-Sammelbehälter geleitet wird, um die gesammelten Feststoffe zu kühlen.

## Claims

1. Centrifuge which comprises the following:
a) a centrifugal drum (2),
b) an inflow tube (4) leading into the centrifugal drum (2) for delivering a material to be centrifuged into the centrifugal drum (2),
c) a device for cooling the centrifugal drum,
**characterized in that**
d) the cooling device is integrated into an opening and/or closing mechanism of the centrifugal drum (2) which can be actuated using a control fluid, the control fluid being cooled in such a way that it acts as a cooling medium.

2. Centrifuge according to Claim 1, **characterized in that** the control fluid is a cooled gaseous medium.

3. Centrifuge according to Claim 2, **characterized in that** the control fluid is cooled sterile air.

4. Centrifuge according to Claim 1, 2 or 3, **characterized in that** the opening and/or closing section of the centrifugal drum (2) comprises a feed duct (60) for the control fluid which is directly assigned to the inflow tube (4) for the material to be centrifuged.

5. Centrifuge according to one of the preceding claims, **characterized in that** the centrifugal drum (2) is suspended from a centrifuge frame (8), the inflow tube (4) for the material to be centrifuged and the feed duct (60) for the control fluid being led jointly from above into the centrifugal drum.

6. Centrifuge according to Claim 1, 2 or 3, **characterized in that** an outer and an inner tube wall are formed on the inflow tube (4).

7. Centrifuge according to Claim 6, **characterized in that** the annular gap between the outer and the inner tube wall serves as a feed duct (60) for the control fluid.

8. Centrifuge according to one of the preceding claims, **characterized in that** the opening and/or closing mechanism of the centrifugal drum (2) comprises a displaceable piston slide (46) for opening and closing solids discharge openings (56) in the centrifugal drum, in addition to an opening chamber (48) and a closing chamber (50) and also delivery lines to these chambers.

9. Centrifuge according to one of the preceding claims, **characterized in that** a control-fluid delivery line (58) is formed in a distributor (32) of the centrifugal drum (2), between the feed duct (60) and the opening chamber (48).

10. Centrifuge according to one of the preceding claims, **characterized in that** the piston slide (46) and/or the outer wall of the centrifugal drum (2) have or has passage bores (70, 72) which are preferably operatively interconnected in one of the operating positions of the piston slide (46) and are able to be closed.

11. Method of operating a centrifuge according to one of the preceding claims, **characterized in that** a cooling medium is passed through the opening and/or closing mechanism to cool the centrifuge.

12. Method according to Claim 11, **characterized in that** a cooled control fluid is used as the cooling medium.

13. Method according to Claim 11 or 12, **characterized in that** a cooled gaseous medium is used as a combined control fluid and cooling medium.

14. Method according to Claim 13, **characterized in that** sterile air is used as the gaseous medium.

15. Method according to one of the preceding claims, **characterized in that** a first control-fluid volume flow acts on the opening and/or closing mechanism during the centrifuging operation of the centrifuge and a second control-fluid volume flow, which is greater than the first volume flow, acts on this mechanism during an opening of the piston slide.

16. Method according to one of the preceding claims, **characterized in that** control-fluid paths (40, 58, 48) and/or further centrifuge elements are cleaned by means of passing a flushing liquid or a flushing gas through the control-fluid paths.

17. Method according to one of the preceding claims, **characterized in that** the control and cooling medium is passed through an outlet opening in the drum wall into a solids collection container in order to cool the collected solids.

## Revendications

1. Centrifugeuse, qui présente les éléments suivants :
a) un tambour de centrifugation (2),
b) un tube d'alimentation (4) débouchant dans le tambour de centrifugation (4) pour introduire un produit à centrifuger dans le tambour de centrifugation (2),
c) un dispositif de refroidissement du tambour de centrifugation,
**caractérisé en ce que**
d) le dispositif de refroidissement est intégré dans un mécanisme d'ouverture et/ou de fermeture du tambour de centrifugation (2) actionnable par un fluide de commande, le fluide de commande étant refroidi de telle manière qu'il agit en tant qu'agent de refroidissement.

2. Centrifugeuse selon la revendication 1, **caractérisée en ce que** le fluide de commande est un agent gazeux refroidi.

3. Centrifugeuse selon la revendication 2, **caractérisée en ce que** le fluide de commande est de l'air stérile refroidi

4. Centrifugeuse selon la revendication 1, 2 ou 3, **caractérisée en ce que** la section d'ouverture et/ou de fermeture du tambour de centrifugation (2) présente un canal d'alimentation (60) pour le fluide de commande, qui est associé directement au tube d'alimentation (4) pour la matière à centrifuger.

5. Centrifugeuse selon l'une des revendications précédentes, **caractérisée en ce que** le tambour de centrifugation (2) est accroché sur un cadre de centrifugeuse (8), le tube d'alimentation (4) pour la matière à centrifuger et le canal d'alimentation (2) pour le fluide de commande arrivant ensemble depuis le haut dans le tambour de centrifugation.

6. Centrifugeuse selon la revendication 1, 2 ou 3, **caractérisée en ce que** sur le tube d'alimentation (4) sont formées une paroi extérieure de tube et une paroi intérieure de tube.

7. Centrifugeuse selon la revendication 6, **caractérisée en ce que** l'interstice annulaire entre la paroi extérieure et la paroi intérieure du tube sert de canal d'alimentation (60) pour le fluide de commande.

8. Centrifugeuse selon l'une des revendications précédentes, **caractérisée en ce que** le mécanisme d'ouverture et/ou de fermeture du tambour de centrifugation (2) comprend un robinet à piston mobile (46) pour ouvrir et fermer des ouvertures (56) de sortie de matière solide dans le tambour de centrifugation en plus d'une chambre d'ouverture (48) et d'une chambre de fermeture (50), ainsi que des conduites menant à ces chambres.

9. Centrifugeuse selon l'une des revendications précédentes, **caractérisée en ce qu'**entre le canal d'alimentation (60) et la chambre d'ouverture (58), une conduite d'arrivée de fluide de commande (48) est formée dans un distributeur (32) du tambour de centrifugation (2).

10. Centrifuge selon l'une des revendications précédentes, **caractérisé en ce que** le robinet à piston (46) et/ou la paroi extérieure du tambour de centrifugation (2) présentent des orifices de passage (70, 72) qui, de préférence, communiquent activement entre eux dans l'une des positions de travail du robinet à piston (46) et peuvent être fermés.

11. Procédé d'exploitation d'une centrifugeuse selon l'une des revendications précédentes, **caractérisé en ce qu'**un agent de refroidissement est introduit à travers le mécanisme d'ouverture et/ou de fermeture pour refroidir la centrifugeuse.

12. Procédé selon la revendication 1, **caractérisé en ce que** l'on utilise comme fluide de refroidissement un fluide de commande refroidi.

13. Procédé selon la revendication 11 ou 12, **caractérisé en ce que**, comme fluide combiné de commande et de refroidissement, on utilise un agent gazeux refroidi.

14. Procédé selon la revendication 113, **caractérisé en ce que** de l'air stérile est employé comme agent gazeux.

15. Procédé selon l'une des revendications précédentes, **caractérisé en ce que** le mécanisme d'ouverture et/ou de fermeture est exposé pendant la centrifugation avec la centrifugeuse à un premier débit volumique de fluide de commande et pendant une ouverture du robinet à piston à un deuxième débit volumique de fluide de commande qui est plus grand que le premier débit volumique.

16. Procédé selon l'une des revendications précédentes, **caractérisé en ce qu'**un nettoyage de lignes de fluide commande (40, 58, 48) et/ou d'autres éléments de la centrifugeuse est effectué par envoi d'un liquide de rinçage ou d'un gaz de rinçage dans les lignes de fluide de commande.

17. Procédé selon l'une des revendications précédentes, **caractérisé en ce que** le fluide de commande et de refroidissement est envoyé dans un récipient de collecte de matières solides à travers une ouverture de sortie dans la paroi du tambour, afin de refroidir les matières solides recueillies.
